# EUROPÄISCHE PATENTSCHRIFT

(11) **EP 2 590 760 B1**
(45) Veröffentlichungstag und Bekanntmachung des Hinweises auf die Patenterteilung: **18.09.2013**
(21) Anmeldenummer: 11782527.3
(22) Anmeldetag: 16.06.2011
(51) Int. Cl.: B08B 3/04, A47L 15/50

(54) **BEHÄLTER ZUM LAGEORIENTIERTEN BEREITSTELLEN VON WERKZEUGEN ODER WERKSTÜCKEN**
CONTAINER FOR THE POSITIONALLY ORIENTED SUPPLY OF TOOLS OR WORKPIECES
CONTENANT POUR LA FOURNITURE ORIENTÉE DANS UNE POSITION DÉFINIE D'OUTILS OU DE PIÈCES

(30) Priorität: 07.07.2010 DE 102010026386
(43) Veröffentlichungstag der Anmeldung: 15.05.2013
(73) Patentinhaber: Koepfer Zahnrad- und Getriebetechnik GmbH, 78120 Furtwangen (DE)
(72) Erfinder: ZIMMERMANN, Günter, 78052 Villingen-Schwenningen (DE); SIEBER, Hermann, 78147 Vöhrenbach (DE)
(86) Internationale Anmeldenummer: PCT/DE2011/001100
(87) Internationale Veröffentlichungsnummer: WO 2012/006982

(56) Entgegenhaltungen:
- EP-A1- 2 332 458
- DE-A1- 3 819 624
- DE-A1- 19 960 264
- US-B2- 7 793 790

## Beschreibung

Die Erfindung betrifft einen Behälter zum lageorientierten Bereitstellen von Werkzeugen oder Werkstücken nach der Gattung des Patentanspruchs 1.

Aus der DE 38 19 624 C2 ist ein Magazinbehälter mit variabler Einteilung bekannt. Dabei sind am Rahmen innen Ausklinkungen zum Einhängen von werkstückspezifischen Tragelementen vorgesehen. Ein günstiges Verhältnis von Eigengewicht zu Verwindungssteifigkeit wird dadurch erreicht, dass sowohl der seitliche Tragrahmen als auch der Boden beabstandete parallele Randleisten aufweisen, die durch Versteifungsrippen verbunden sind.

Aus der US 7793790 B2 ist ein Flaschenbehälter bekannt. Dabei sind die Positionierelementen (200) jedoch nicht an zwei sich kreuzenden Gitterstäben lösbar befestigt. Es ist die Aufgabe der vorliegenden Erfindung einen universal verwendbaren Behälter für Werkstücke oder Werkzeuge anzugeben, worin unterschiedliche Teile lageorientiert positioniert werden können und der zudem für die Verwendung in flüssigen Medien, z.B. Waschanlagen oder galvanischen Bädern geeignet ist.

Diese Aufgabe wird durch eine Vorrichtung nach Patentanspruch 1 gelöst. Vorteilhafte Ausführungen sind in den Unteransprüchen näher erläutert.

Der erfindungsgemäße Behälter ist als Drahtkorb mit einem Tragrahmen und einem Bodengitter ausgeführt. Das Bodengitter ist von einem Drahtrahmen umgeben, der gegenüber dem Tragrahmen zurückgesetzt ist. Dadurch wird an der Unterseite ein Rücksprung gebildet, womit die Drahtkörbe formschlüssig übereinander gestapelt werden können. Zum Fixieren der Werkstücke werden Positionierelemente am Bodengitter festgeklemmt. Die Klemmung erfolgt an mindestens zwei sich kreuzenden Gitterstäben, so dass die Lage der Positionierelemente im Drahtkorb formschlüssig festgelegt ist. An den Positionierelementen sind mehrere Klemmstellen zur wahlweisen Benutzung vorgesehen. Damit können die Abstände der Positionselemente an die Werkstückgeometrie angepasst werden. Auf der Oberseite der Positionselemente sind Positionierflächen -ebenfalls zur wahlweisen Benutzung- zur lageorientierten Aufnahme von Werkstücken angebracht. Durch eine Aussparung lassen sich die Positionierelemente ein Stück weit ähnlich dem Stecker-Steckdose Prinzip ineinanderschieben und unmittelbar nebeneinander an einem Gitterstab befestigen.

Erfindungsgemäß werden bei Werkstück- oder Werkzeugwechsel die gleichen Drahtkörbe immer wiederverwendet. Lediglich die Positionierelemente sind anders anzuordnen oder auszutauschen.

Im Folgenden wird die Erfindung an Hand eines Ausführungsbeispieles näher erläutert.

Es zeigen:
Fig. 1 den Behälter ausschnittsweise mit zwei Werkstücken
Fig. 2 ein Positionierelement

Der erfindungsgemäße Behälter ist als Drahtkorb mit einem Tragrahmen 1 und einem Bodengitter ausgeführt. Der Tragrahmen besteht aus einem oberen 7 und einem unteren Drahtrahmen 7', die über Stege 8 miteinander verbunden sind. Das Bodengitter mit den Drahtstäben 2, 2' ist ebenfalls von einem Drahtrahmen 9 umgeben. Dieser ist gegenüber dem Tragrahmen 1 zurückgesetzt. Dadurch wird an der Unterseite ein Rücksprung 10 gebildet, womit die Drahtkörbe formschlüssig übereinander gestapelt werden können. Die Werkstücke 4, 4' sind auf den Positionierelementen 3, 3' fixiert. Diese sind am Bodengitter mit den Klemmelementen 6, 6' festgeklemmt. Die Klemmung erfolgt an mindestens zwei sich kreuzenden Gitterstäben 2, 2', so dass die Lage der Positionierelemente 3, 3' im Drahtkorb formschlüssig festgelegt ist. An den Positionierelementen 3, 3' sind mehrere Klemmelemente 6, 6' zur wahlweisen Benutzung vorgesehen. Damit können die Abstände der Positionselemente 3, 3' an die Werkstückgeometrie angepasst werden. Auf der Oberseite der Positionselemente 3, 3' sind an die Werkstückkontur angepasste Positionierflächen 5, 11 zur lageorientierten Aufnahme von Werkstücken 4 angebracht. Diese können ebenfalls wahlweise benutzt werden und sind an unterschiedliche Werkstücke 4, 4' angepasst. An den Positionierelemente 4, 4' sind zwei Ausnehmungen 12, 12' angebracht. Diese dienen dazu die die Positionierelemente ein Stück weit ineinanderzuschieben, so dass sie bei zueinander fluchtenden Seitenwänden 13 an dem gleichen Gitterstab 2' befestigt werden können. Das Positionierelement 3 in Fig. 2 ist zum Fixieren der Werkstücke an der Oberseite mit Positionierflächen 5, 11 versehen. Beispielsweise wird das Werkstück 4 durch die Positionsflächen 11 fixiert (Fig. 3) und das Werkstück 4' mit einem geringfügig größeren Durchmesser durch die Positionsflächen 5.

### Bezugszeichen

- 1: Tragrahmen
- 2: 2' Gitterstäbe
- 3: 3' Positionierelement
- 4: 4' Werkstück
- 5: Positionierfläche
- 6: Klemmelement
- 7: 7' Drahtrahmen
- 8: Steg
- 9: Drahtrahmen
- 10: Rücksprung
- 11: Positionierfläche
- 12: 12' Ausnehmung
- 13: Seitenwand

## Patentansprüche

1. Behälter zum Bereitstellen von Werkstücken (4, 4') oder Werkzeugen mit einem Tragrahmen (1) und einem aus Gitterstäben (2, 2') gebildeten Boden, mit werkstück-oder werkzeugspezifischen Positionierelementen (3, 3') zur lageorientierten Aufnahme der Werkstücke (4, 4') oder Werkzeuge,
**dadurch gekennzeichnet,**
**dass** die Positionierelemente (3, 3') zur Lageorientierung an zwei sich kreuzenden Gitterstäben (2, 2') lösbar befestigt sind.

2. Behälter nach Patentanspruch 1, **dadurch gekennzeichnet, dass** die Positionierelemente (3) zur Befestigung an den Gitterstäben (2, 2') mit Klemmelementen (6) versehen sind.

3. Behälter nach Patentanspruch 2 mit mehreren wahlweise zu verwendende Klemmelementen (6), **dadurch gekennzeichnet, dass** die Positionierelemente (3, 3') relativ zu den Gitterstäben (2, 2') an unterschiedlichen Positionen befestigbar sind.

4. Behälter nach Patentanspruch 3, **dadurch gekennzeichnet, dass** die Klemmelemente (6) als Ausnehmungen in den Positionierelementen (3, 3') ausgeführt sind.

5. Behälter nach einem der Patentansprüche 1 bis 4, **dadurch gekennzeichnet, dass** die Positionierelemente (3, 3') Positionierflächen (5, 11) zum Fixieren der lageorientierten Werkstücke (4, 4') oder Werkzeuge aufweisen.

6. Behälter nach Patentanspruch 5, **dadurch gekennzeichnet, dass** Positionierflächen (5, 11) für unterschiedliche Werkstücke (4, 4') vorgesehen sind.

7. Behälter nach einem der Patentansprüche 1 bis 6, **dadurch gekennzeichnet, dass** die Positionierelemente (3, 3') Ausnehmungen (12, 12') aufweisen, so dass sie zueinander fluchtenden Seitenwänden (13) an dem gleichen Gitterstab (2') befestigt werden können.

## Claims

1. Container for the supply of workpieces (4, 4') or tools, having a carrying frame (1) and a bottom formed by lattice bars (2, 2'), having workpiece-specific or tool-specific positioning elements (3, 3') for the positionally oriented accommodation of the workpieces (4, 4') or tools,
**characterized**
**in that** the positioning elements (3, 3') for the positional orientation are releasably fastened on two lattice bars (2, 2') which intersect one another.

2. Container according to Claim 1, **characterized in that** the positioning elements (3) are equipped with clamping elements (6) for fastening onto the lattice bars (2, 2').

3. Container according to Claim 2, having a plurality of clamping elements (6) which are to be used optionally, **characterized in that** the positioning elements (3, 3') are fastenable in various positions in relation to the lattice bars (2, 2').

4. Container according to Claim 3, **characterized in that** the clamping elements (6) are configured as recesses in the positioning elements (3, 3').

5. Container according to one of Claims 1 to 4, **characterized in that** the positioning elements (3, 3') have positioning surfaces (5, 11) for affixing the positionally oriented workpieces (4, 4') or tools.

6. Container according to Claim 5, **characterized in that** positioning surfaces (5, 11) for different workpieces (4, 4') are provided.

7. Container according to one of Claims 1 to 6, **characterized in that** the positioning elements (3, 3') have recesses (12, 12'), such that the side walls (13) which are aligned flush with one another can be fastened onto the same lattice bar (2').

## Revendications

1. Contenant pour la fourniture de pièces (4, 4') ou d'outils, comprenant un cadre de support (1) et un fond formé à partir de barres de grille (2, 2'), comprenant des éléments de positionnement (3, 3') spécifiques à des pièces ou spécifiques à des outils pour recevoir de manière orientée dans une position les pièces (4, 4') ou les outils,
**caractérisé en ce que**
les éléments de positionnement (3, 3') pour l'orientation de la position sont fixés de manière amovible à deux barres de grille (2, 2') se croisant.

2. Contenant selon la revendication 1, **caractérisé en ce que** les éléments de positionnement (3) sont pourvus d'éléments de serrage (6) en vue de la fixation aux barres de grille (2, 2').

3. Contenant selon la revendication 2, comprenant plusieurs éléments de serrage (6) à utiliser de manière sélective, **caractérisé en ce que** les éléments de positionnement (3, 3') peuvent être fixés en différentes positions par rapport aux barres de grille (2, 2').

4. Contenant selon la revendication 3, **caractérisé en ce que** les éléments de serrage (6) sont réalisés sous forme d'évidements dans les éléments de positionnement (3, 3').

5. Contenant selon l'une quelconque des revendications 1 à 4, **caractérisé en ce que** les éléments de positionnement (3, 3') comprennent des surfaces de positionnement (5, 11) en vue de la fixation des pièces (4, 4') ou outils dont la position est orientée.

6. Contenant selon la revendication 5, **caractérisé en ce que** des surfaces de positionnement (5, 11) pour différents outils (4, 4') sont prévues.

7. Contenant selon l'une quelconque des revendications 1 à 6, **caractérisé en ce que** les éléments de positionnement (3, 3') comprennent des évidements (12, 12'), de telle sorte que les parois latérales (13) alignées les unes avec les autres puissent être fixées à la même barre de grille (2').
